# EUROPÄISCHE PATENTSCHRIFT

(11) **EP 3 895 678 B1**
(45) Veröffentlichungstag und Bekanntmachung des Hinweises auf die Patenterteilung: **28.06.2023**
(21) Anmeldenummer: 21176626.6
(22) Anmeldetag: 27.11.2017
(51) Int. Cl.: A61G 7/08, A61G 5/04

(54) **VORRICHTUNG UND VERFAHREN ZUM VERNETZTEN BEFÖRDERN VON PATIENTEN ODER BEWEGUNGSBEHINDERTEN PERSONEN**
DEVICE AND METHOD FOR THE NETWORKED TRANSPORT OF PATIENTS OR MOBILITY-IMPAIRED PERSONS
DISPOSITIF ET PROCÉDÉ DE TRANSPORT EN RÉSEAU DES PATIENTS OU DES PERSONNES À MOTRICITÉ RÉDUITE

(30) Priorität: 07.12.2016 DE 102016014566
(43) Veröffentlichungstag der Anmeldung: 20.10.2021
(62) Teilanmeldung aus: 17816402.6
(73) Patentinhaber: Grenzebach Maschinenbau GmbH, 86663 Asbach-Baeumenheim (DE)
(72) Erfinder: HERFERT, Christian, 86462 Langweid (DE)
(74) Vertreter: Kindermann, Peter

(56) Entgegenhaltungen:
- WO-A1-2015/069186
- US-A1- 2012 029 697

## Beschreibung

Die Erfindung betrifft eine Vorrichtung und ein Verfahren zum vernetzten Befördern von Patienten oder bewegungsbehinderten Personen.

Als Besucher oder Patient in einem Krankenhaus oder einer Pflegestation wird man bald erkennen, dass ein wesentliches Problem darin besteht, behandlungsbedürftige Menschen von einem Behandlungsort zu einem anderen Behandlungsort oder in den jeweiligen Ruheort zu transportieren. In der Regel geschieht dies dadurch, dass der Transport eines Krankenbetts von zwei pflegenden Personen erfolgt, die zu einem bestimmten Zeitpunkt angefordert werden und dann das jeweilige Krankenbett mit dem betreffenden Patienten über verschiedene Gänge und Stockwerke schieben.

Aus der den Oberbegriff des Patentanspruchs 1 bildenden Druckschrift US 2012/029697 A1 ist ein System zum vernetzten Befördern von Patienten oder bewegungsbehinderten Personen in einem Transportstuhl mit einem Transportfahrzeug bekannt, welches ein Fahrgestell, Antriebsräder und eine Brückenbahn aufweist. Hierbei ist ein System zur Energieversorgung offenbart, das über stationär anfahrbare Energieversorgungs-Stationen versorgt wird. Der Transportstuhl weist einen Querträger und eine Andockstelle für eine Andocktraverse des Transportfahrzeugs auf, und eine Steuerzentrale steuert den Transportfortgang.

Zum Stand der Technik wird ferner auf die Druckschrift DE 20 2013 103 255 U1 verwiesen. Nach den Angaben im Anspruch 1 dieser Druckschrift betrifft diese einen elektrischen Transportwagen zum Transport von Krankenbetten, aufweisend: einen Tragrahmen (1), der bodenseitig ein Stützpodest (11) aufweist und beidseitig jeweils mit einem Ständer (12) versehen ist; eine Antriebseinheit (2), die mindestens einen an dem Stützpodest (11) befestigten Elektromotor (21), zwei Antriebsräder (22) und zwei Rollen (23) aufweist, wobei sich die beiden Antriebsräder (22) durch eine Motorwelle des Elektromotors (21) drehen und wobei die beiden Antriebsräder (22) gemeinsam mit den beiden Rollen (23) den kompletten elektrischen Transportwagen unterstützen; mindestens eine Verriegelungsvorrichtung (3), die sich zwischen den beiden Ständern (12) des Tragrahmens (1) befindet und einen Hebel (31) und eine Klemmeinheit (33) aufweist, wobei die Klemmeinheit (33) eine erste und eine zweite Klemmbacke (331, 332) und wobei die zweite Klemmbacke (332) unter Einwirkung des Hebels (31) von der ersten Klemmbacke (331) wegbewegt, bzw. zu derselben hinbewegt werden kann; und eine elektronische Steuervorrichtung (4), die elektrisch an den Elektromotor (21) angeschlossen ist um den Elektromotor (21) in Gang zu setzen.

Nach den Angaben hinsichtlich der zugrundeliegenden Aufgaben dient der aus der DE 20 2013 103 255 U1 bekannte Transportwagen im Wesentlichen dazu ein Krankenbett mit geringerem Kraftaufwand schnell zu verschieben und Krankenpfleger zu entlasten.

Der vorliegenden Erfindung liegt die Aufgabe zugrunde, ein System sowie ein Verfahren zum vernetzten Befördern von Patienten oder bewegungsbehinderten Personen in einem Transportstuhl zur Verfügung zu stellen, mit welchem der Transportstuhl einfacher zu manövrieren ist.

Diese Aufgabe wird hinsichtlich der Vorrichtung durch die Merkmale des Patentanspruchs 1 und hinsichtlich des Verfahrens durch die Maßnahmen des Patentanspruchs 5 gelöst.

In den Unteransprüchen sind vorteilhafte Ausgestaltungen der Erfindung gekennzeichnet.

Die erfindungsgemäße Vorrichtung wird im Folgenden näher beschrieben.

Es zeigen im Einzelnen:
Fig.1 zwei Schnittdarstellungen des erfindungsgemäßen Transportfahrzeugs,
Fig.2 eine Darstellung des Transportfahrzeugs in Verbindung mit einem Transportstuhl,
Fig.3 die nicht beanspruchte Verwendung zweier Transportfahrzeuge bei einem Pflegebett, und
Fig.4 eine räumliche Detailansicht der Kinematik eines Transportfahrzeugs.

Die Fig.1 zeigt in zwei Schnittdarstellungen das erfindungsgemäße Transportfahrzeug.

Mit 1 ist hier in der Fig.1a) das Fahrgestell, bzw. der Grundkörper für die erfindungsgemäße Beförderungs-Vorrichtung bezeichnet und von der Oberseite gesehen dargestellt. Das Bezugszeichen 2, an der Vorderseite bezeichnet, betrifft einen Laserscanner von der Art, dass er wegen besonderer Qualitätsmerkmale für den Personenschutz zugelassen ist. Das gleiche Bauteil befindet sich an der Rückseite. Eine, in der Mitte des Fahrgestells 1 in Längsrichtung über nahezu die gesamte Länge des Fahrgestells 1 verlaufende doppelspurige Brückenbahn 3 trägt einen Fahrschlitten 5, der mittels eines Antriebs 4 über die gesamte Länge der Brückenbahn 3 bewegt werden kann. Auf dem Fahrschlitten 5 ist eine Andocktraverse 6 befestigt, die mittels einer Dreheinrichtung 16 auf dem Fahrschlitten 5 drehbar gelagert ist. Der Antrieb hierfür ist mit 10 bezeichnet. Die Andocktraverse 6 ist in der Fig.1a) quer zur Fahrtrichtung stehend gezeichnet.

Mit 7 sind auf dem Fahrgestell 1 ein Datensender und ein Datenempfänger bezeichnet, die für die Steuerung der gesamten Vorrichtung und deren Sicherheitssystem zuständig sind.

Von den vier Gelenkstützrollen 8 sind in der Fig.1a) zwei Stück bezeichnet. Weiterhin weist das Fahrgestell 1 einige Sicherheitssensoren und Zusatzsensoren 9 zur Fahrzeugüberwachung auf die auch zur Minimierung von Schatten bei dem Scannen von Hindernissen dienen.

Die Oberseite des Fahrgestells weist eine Hubplattform 11 zur Vertikalbewegung der Brückenbahn 3 auf. Mit einer solchen Vertikalbewegung der Brückenbahn 3 werden auch sämtliche mit der Andocktraverse 6 verbundenen Vorrichtungen vertikal bewegt.

In der Fig.1b) ist das Fahrgestell 1 in der Seitenansicht zu sehen, wobei die Hubplattform 11 mit ihren potenziellen Hubbewegungen gekennzeichnet ist. Hier ist ferner ein kurzer Anschlag 13 und ein langer Anschlag 15 der Andocktraverse 6 gezeigt, wobei in der Mitte zwischen diesen beiden Anschlägen eine Einrast-Mulde 15 für die Verbindung mit einem Personen-Transportstuhl bezeichnet ist. Neben den bekannten Gelenkstützrollen 8 und den Zusatzsensoren 9 wird hier auf eines der Antriebsräder 12 des autonomen Transportfahrzeugs verwiesen.

Die Fig.2 zeigt eine erfindungsgemäße Darstellung des Transportfahrzeugs in Verbindung mit einem Transportstuhl.

Neben einer Seitenansicht des Fahrgestells 1 mit einem Laserscanner 2 und einem Zusatzsensor 9 ist auf der Hubplattform 11 die Andocktraverse 6 mit einem Querträger 25 eines Personen-Transportstuhls 21 zu erkennen, wobei der Querträger 25 in einer, nicht sichtbaren, Einrast-Transport-Mulde 14 liegt. Der Personen-Transportstuhl 21 weist auf der Höhe des Querträgers 25 Sicherheits-Sensoren 22 auf, die hier jedoch nur auf der linken Seite bezeichnet sind.

Zur Erkennung der Belegung der Sitzfläche des Personen-Transportstuhls 21 weist diese einige Drucksensoren 23 auf, wobei nur Sensor bezeichnet ist. Weiter sind im Bereich der Sitzfläche des Personen-Transportstuhls 21 ein Datensender und ein Datenempfänger mit der Ziffer 24 bezeichnet die für die Steuerung der gesamten Vorrichtung des Stuhls und dessen Sicherheitssystem zuständig sind.

Zur Überwachung des Gefühlszustands einer zu transportierenden Person, bzw. eines Patienten 26, dient eine, an einer biegesteifen Kamera-Justiervorrichtung 18 befestigte, Kamera 17 zur Gesichtsüberwachung. Anstelle einer Kamera kann hier auch ein Touchscreen installiert sein, der einem Patienten Informationen übermittelt, zum Beispiel über Wartezeiten oder zu erwartende Behandlungen. Ebenso können auf diese Weise auch Spiele oder Nachrichten übermittelt werden.

Im Bereich einer Hand eines Patienten 26 sind Pulsmesser 19 und Sensoren zur Erfassung des Hautwiderstands angebracht. Weiter sind hier Sender 20 mit einem Taster zur Aussendung eines Notsignals und einer Notaus-Schaltung vorgesehen. Erfindungsgemäß ist vorgesehen, dass anstelle eines Bettes ein Transportstuhl transportiert wird, wobei dieser für Personen in Rehabilitations-Einrichtungen mit, für den jeweiligen Versorgungsfall geeigneten, speziellen Zusatzvorrichtungen versehen sein kann. Dies können zum Beispiel Gelenkstützen oder besondere Messgeräte für Tachykardien seien.

Fig.3 zeigt die nicht beanspruchte Verwendung zweier Transportfahrzeuge bei einem Pflegebett, bzw. Krankenbett.

Wie der Fig.3 zu entnehmen ist, werden zum Transport eines Pflegebetts ein erstes oder vorderes Transportfahrzeug 29 und ein zweites oder hinteres Transportfahrzeug 30 mittels einer Pflegebett-Lafette 27 verbunden. Hierbei weist das erste Transportfahrzeug einen Querträger 28 auf, der als Andocktraverse 6 wirkt, wie sie in der Beschreibung zur Fig.1 und bei dem zweiten Transportfahrzeug gezeigt wurde. Für die Zusammenschaltung des ersten und des zweiten Transportfahrzeugs sind die beiden Laserscanner 2 bezeichnet. Im Beispiel des zweiten Transportfahrzeugs wurde der lange Anschlag 15 der Andocktraverse 6 benutzt. Zum Detektieren der Belegung des Pflegebetts dient mindestens ein Drucksensor 23, wie er auch bei der Beschreibung des Personen-Transportstuhls 21 erwähnt wird. Weiter sind für den auf dem Pflegebett zu transportierenden Patienten 26 ein Pulsmesser 19 und Sensoren zur Erfassung des Hautwiderstands und ein Sender 20 mit einem Taster zur Aussendung eines Notsignals und einer Notaus-Schaltung vorgesehen. Weiter sind in der Fig.3 auch Sicherheits-Sensoren 22 auf der Vorderseite bezeichnet, die für die Scanschatten-Minimierung sorgen.

Am Fußende des Pflegebetts ist eine Sende-und Empfangseinheit für die Steuereinheit und das Sicherheitssystem des Pflegebetts angebracht. Eine Kamera 17 für die Gesichtsüberwachung sorgt für die Übermittlung der Gefühle des Patienten.

Fig.4 zeigt eine räumliche Detailansicht der Kinematik eines Transportfahrzeugs. Diese Abbildung zeigt ein Transportfahrzeug ohne das umhüllende Fahrgestell 1. Auf Verbindungen zu dem Fahrgestell 1 wird an entsprechender Stelle hingewiesen. Zunächst wird die Kinematik der Antriebsräder erläutert. Im Vordergrund sind das, aus der Fig.1 bekannte linksseitige Antriebsrad 12 und eine Drehachse 43 zu erkennen, wobei diese Drehachse 43 mit dem Fahrgestell 1 verbunden ist und dort nicht bezeichnet ist.

Das Achslager 46 für das linksseitige Antriebsrad 12 mit seinem darüber liegenden Servomotor 45 ist mittels eines, nicht näher bezeichneten und nur von hinten zu sehenden, Winkelblech zu einer Funktionseinheit verbunden. In diesem Winkelblech läuft ein Zahnriemen über den der Servomotor 45 die Rotationsachse des linksseitigen Antriebsrads 12 antreibt. Auf der gegenüber liegenden Seite ist der entsprechende Servomotor 57 für den rechtsseitigen Antrieb zu erkennen. Auf dieser Seite ist das entsprechende Winkelblech von der Rückseite zu sehen. Hier ist der in diesem Winkelblech laufende entsprechende Zahnriemen 55 zu erkennen. Die gesamte Funktionseinheit bestehend aus dem Antriebsrad 12 mit dem Achslager 46, dem Servomotor 45 und dem Winkelblech mit seinem Zahnriemen, ist über den Winkelhebel 42 über die Drehachse 43 schwenkbar. Der Winkelhebel 42 ist über das Gelenk 40 an einem U-förmigen Querlenker 34 befestigt, an dessen anderem Ende das entsprechende Antriebsrad entsprechend befestigt ist. An dem Gelenk 40 ist weiter ein Federelement 41 gelagert, dessen anderer Lagerungspunkt am Gehäuse befestigt ist. Auf der in der Fig.4 sichtbaren linken Seite des Transportfahrzeugs ist dieser Anlenkpunkt, bzw. Lagerungspunkt, als klötzchenförmige, kaum erkennbare, Lagerung gezeigt. Dagegen ist auf der gegenüber liegenden Seite dieser Punkt als Anlenkpunkt 56 des rechten Federelements bezeichnet. Das Federelement 41 dient dem Zweck, über den Winkelhebel 42 das Antriebsrad 2 auf die Bodenfläche zu drücken und somit den Bodenkontakt des Antriebsrads 12 zu verbessern.

Entsprechendes gilt für das gegenüber liegende rechte Antriebsrad.

Eine weitere kinematische Einrichtung wird im Folgenden zum Anheben der Brückenplattform 11, bzw. des auf ihr lastenden Personen-Transportstuhls als Last, erläutert.

Um eine Last aufnehmen zu können ist es erforderlich, dass das Transportfahrzeug nach dem Darunterfahren unter die jeweilige Last diese anhebt und ihren Bodenkontakt löst um sie transportieren zu können.

Diesem Zweck dienen in direktem Kontakt die vorderen Hubstangen 53 und die hinteren Hubstangen 36.

Angehoben und abgesenkt werden die Hubstangen 53 und 36 mittels eines Stellelements 31, das mittels einer Gewindespindel über einen ein- und ausfahrbaren Zylinder über einen Gelenkkopf 52 und einen angelenkten Hubdreh-Hebel 51 die hierfür notwendigen Kräfte aufbringt.

Aus der Fig.4 ist linksseitig deutlich zu erkennen wie der Hubdreh-Hebel 51 im Zusammenwirken mit dem jeweils vorderen Hubstangenhebel 49 mittels entsprechenden Drehbewegungen um eine Drehachse 48 die notwendigen Lageveränderungen der beiden vorderen Hubstangen 53 bewirkt.

Die vorderen Hubstangen 53 tragen jeweils die entsprechende vordere Trägerplatten-Aufhängung 54.

Gleichzeitig ist diesem Bereich der Fig.4 zu entnehmen, dass an dem Hubdreh-Hebel 51 eine Schubstange 47 angelenkt ist, die die Bewegungen des Hubdreh-Hebels 51 über einen Achshebel 38 auf jeweils einem hinteren Schubstangenhebel 39 überträgt. Die Bewegungen der hinteren Schubstangenhebel 39 führen zu den notwendigen Lageveränderungen der beiden hinteren Hubstangen 36.

Die hinteren Hubstangen 36 tragen jeweils die entsprechende hintere Trägerplatten-Aufhängung 35.

Die Bewegung des Stellelements 31 erfolgt über einen Antrieb 32 und eine, die Kraft umleitende, Kraftübertragung 33. Die Kraftübertragung 33 ist mittels eines Gabelkopfes 44 am Querlenker 34 befestigt. Da der der Gabelkopf 44 drehbar am Querlenker 34 gelagert ist, kann sich der Querlenker 34, als Verbindungselement zwischen den beiden Winkelhebeln 42, bewegen, und so wird ermöglicht, dass die beiden Antriebsräder voneinander unabhängige, vertikale Schwenkbewegungen ausführen.

Die Stellelemente 50 für die vorderen Hubstangen 53 und die Stellelemente 37 für die hinteren Hubstangen 36 sind in der Fig.4 als geschwärzte Bereiche der entsprechenden Hubstangen gekennzeichnet.

Insgesamt wird durch die aufgezeigte Anordnung der Hubstangen 36 und 53, die dazwischen liegende Hebelanordnung 38, 47, 49, 51 und das Stellelement 31 in Zusammenwirkung mit dem Querlenker 34, sowie dessen Einwirken auf den Winkelhebel 42 erreicht, dass der Schwerpunkt der Last direkt im Bereich der Antriebsräder liegt.

Die Stützräder 8 haben deshalb im Wesentlichen eine stabilisierende Funktion. Es ist ein System zur Energieversorgung vorhanden, das entweder über induktive, im Boden verlegte, Leitungen, oder über stationär anfahrbare Energieversorgungs-Stationen für das Aufladen von Batterien versorgt wird.

Die Krankenbetten werden entweder in besonderen Lagerräumen mit ihren Transportfahrzeugen gelagert oder sie lagern auf speziellen Lagergestellen die bezüglich der Höhe ihrer Unterlage ein Darunterfahren und Anheben mittels der Transportfahrzeuge ermöglichen.

Die Steuerung der mit den jeweiligen Transportfahrzeugen bestückten Personen-Transportstühle erfolgt über ein, im jeweiligen Krankenhaus oder Pflegezentrum vorhandenes, Steuerzentrum, das in sämtlichen zu befahrenden Gängen und Aufzügen einen wechselseitigen Funkkontakt mit allen Fahrzeugen auf einer besonderen Funkfrequenz ermöglicht.

Entscheidet das betreffende Steuerzentrum, dass ein Patient von einer Station A zu einer Station B zu befördern ist, fährt das Fahrzeug mit dem Patienten automatisch den vorgeschriebenen Weg. Hierbei entscheidet dann das jeweilige Pflegepersonal ob der Patient transportfähig ist und meldet den fertigen Transportzustand an die Steuerzentrale. Je nach dem Ausbauzustand des gesamten Transportsystems erfolgt dann der Transport entweder direkt aus dem Krankenzimmer oder von einer besonderen Anlaufstation der jeweiligen Krankenstation.

### Bezugszeichenliste

- 1: Fahrgestell
- 2: Laserscanner
- 3: Brückenbahn für den Fahrschlitten 5
- 4: Antrieb für den Fahrschlitten 5
- 5: Fahrschlitten ( auf der Brückenbahn ) mit Dreheinrichtung 16 für eine Andocktraverse 6
- 6: Andocktraverse für Personentransportstuhl oder Pflegebett
- 7: Datenempfänger für die Steuerung und ein Sicherheitssystem
- 8: Gelenkstützrolle
- 9: Sicherheitssensoren und Zusatzsensoren zur Fahrraum - Überwachung
- 10: Antrieb für Dreheinrichtung der Andocktraverse 6 ( vgl. Fahrschlitten 5 )
- 11: Brückenplattform zur Vertikalbewegung der Brückenbahn 3
- 12: Antriebräder eines autonomen Transportfahrzeugs
- 13: kurzer Anschlag der Andocktraverse 6
- 14: Einrast - Transport - Mulde für den Transport eines Transportstuhls
- 15: Langer Anschlag der Andocktraverse 6
- 16: Dreheinrichtung für die Andocktraverse 6
- 17: Kamera für Gesichts - Überwachung, Touchscreen
- 18: biegesteife Justiereinrichtung für die Kamera 17 mit einer Stuhlbefestigung
- 19: Pulsmesser und Sensoren zur Erfassung des Hautwiderstands
- 20: Sender mit einem Taster zur Aussendung eines Notsignals und einer Notaus - Schaltung
- 21: Personen - Transportstuhl
- 22: Sicherheitssensoren, Scanschatten - Minimierung
- 23: Drucksensoren in der Sitzfläche
- 24: Sende - und Empfangseinheit für die Steuereinheit und das Sicherheitssystem des Personen - Transportstuhls 21
- 25: Querträger des Personen - Transportstuhls 21 und Andockstelle für die Transport - Mulde 14
- 26: Patient oder transportierte Person
- 27: Lafette für ein Pflegebett, bzw. Krankenbett
- 28: Querträge der Lafette 27 eines Pflegebetts und Andockstelle für eine Andocktraverse 6
- 29: vorderes oder erstes Transportfahrzeug
- 30: hinteres oder zweites Transportfahrzeug
- 31: Stellelement, Gewindespindel
- 32: Antrieb für das Stellelement 31
- 33: Kraftübertragung vom Antrieb 32 zum Stellelement 31
- 34: Querlenker
- 35: hintere Hubstange
- 36: hintere Hubstange
- 37: Stellelement für eine hintere Hubstange
- 38: Achshebel
- 39: hinterer Hubstangenhebel
- 40: Gelenk für einen Winkelhebel 40
- 41: Federelement
- 42: Winkelhebel
- 43: Drehachse
- 44: Gabelkopf
- 45: Servomotor für linkseitiges Antriebsrad
- 46: Achslager für das linksseitige Antriebsrad
- 47: Schubstange
- 48: Drehachse für einen vorderen Hubstangenhebel
- 49: vorderer Hubstangenhebel
- 50: Stellelement für eine vordere Hubstange
- 51: Hubdreh - Hebel
- 52: Gelenkkopf
- 53: vordere Hubstange
- 54: vordere Trägerplatten - Aufhängung
- 55: Zahnriemen für den rechtsseitigen Antrieb
- 56: Anlenkpunkt des rechten Federelements am Gehäuse 3
- 57: Servomotor für den rechtsseitigen Antrieb

## Patentansprüche

1. System zum vernetzten Befördern von Patienten oder bewegungsbehinderten Personen in einem Transportstuhl (21) mit den folgenden Merkmalen:
a) einem Transportfahrzeug mit:
einem Fahrgestell (1), Antriebsrädern (12) und einer Brückenbahn (3),
b) einem System zur Energieversorgung, das entweder über induktive, im Boden verlegte, Leitungen, oder über stationär anfahrbare Energieversorgungs-Stationen versorgt wird,
c) einem Transportstuhl (21) mit einem Querträger (25) und einer Andockstelle für die Andocktraverse (6) des Transportfahrzeugs, und
d) einer Steuerzentrale zur Steuerung eines Transportfortgangs,
**dadurch gekennzeichnet, dass**
das Transportfahrzeug eine Brückenbahn (3) auf einer anhebbaren und absenkbaren Brückenplattform (11) umfasst,
wobei auf der Brückenbahn (3) ein drehbarer Fahrschlitten (5) mit einem Antrieb (4) zur Festlegung einer Andocktraverse (6) vorgesehen ist,
wobei ein, von einem weiteren Antrieb (32) angetriebenes, Stellelement (31) zur Betätigung von vorderen Hubstangen (53) und hinteren Hubstangen (36) vorgesehen ist, und
wobei eine dazwischenliegende Hebelanordnung (36, 47, 49, 51) zum Anheben der Brückenplattform (11) vorgesehen ist, mittels der erreicht wird, dass die aufliegende Last direkt im Bereich der Antriebsräder (12) liegt.

2. System nach Anspruch 1,
**dadurch gekennzeichnet, dass** der Transportstuhl (21) mit, für den jeweiligen Versorgungsfall geeigneten, speziellen Zusatzvorrichtungen versehen sein kann, und insbesondere Patienten oder Personen (26) in Rehabilitations-Einrichtungen transportieren kann.

3. System nach einem der vorhergehenden Ansprüche, **dadurch gekennzeichnet, dass** eine Kamera (17) und/oder ein Touchscreen zum kommunikativen Kontakt des Patienten oder der Person (26) mit dem Pflegepersonal vorgesehen ist.

4. System nach einem der vorhergehenden Ansprüche, **dadurch gekennzeichnet, dass** im Bereich des Patienten oder der Person (26) Vorrichtungen zur Messung des Pulses und des Hautwiderstandes (19) und ein Notsignal-Sender mit einem entsprechenden Taster (20) vorgehsehen sind.

5. Verfahren zum vernetzten Befördern von Patienten oder bewegungsbehinderten Personen in einem Transportstuhl mit einem System gemäß einem der Ansprüche 1 bis 4 mit den folgenden Verfahrensmerkmalen:
a) ein betreffender Patient oder eine entsprechende Person (26) wird von einer Steuerzentrale zum Transport von einer Krankenstation A an eine andere Krankenstation B als bedürftig gemeldet,
b) das Pflegepersonal der Station A setzt die den Patienten oder die Person in den Transportstuhl (21) und meldet der Steuerzentrale, wenn der Patient oder die Person (26) richtig gelagert ist, wobei die Identität vom Pflegepersonal gewährleistet wird oder mittels einer Patienten-Identitätskarte kontrolliert werden kann,
c) der Patient oder die Person (26) wird automatisch zu der Station B gefahren,
d) der Patient oder die Person (26) wird in der Station B seiner Behandlung zugeführt und dann auf demselben Weg zur Station A zurückbefördert.

## Claims

1. System for networked transportation of patients or people with impaired mobility in a transportation chair (21), having the following features:
a) a transportation vehicle with:
a chassis (1), drive wheels (12) and a bridge track (3),
b) an energy supply system which is powered either via inductive leads routed in the ground or via movable energy supply stations,
c) a transportation chair (21) having a cross-member (25) and a docking point for the docking crosspiece (6) of the transportation vehicle, and
d) a control centre for controlling a transportation operation,
**characterized in that**
the transportation vehicle comprises a bridge track (3) on a raiseable and lowerable bridge platform (11),
wherein a rotatable carriage (5) with a drive (4) for securing a docking crosspiece (6) is provided on the bridge track (3),
wherein an adjusting element (31) is provided which is driven by a further drive (32) and which serves to actuate front lifting rods (53) and rear lifting rods (36), and
wherein a lever arrangement (36, 47, 49, 51) lying between said lifting rods is provided for raising the bridge platform (11), which has the effect that the load thereon lies directly in the region of the drive wheels (12) .

2. System according to Claim 1,
**characterized in that** the transportation chair (21) can be provided with special additional devices suitable for the particular treatment case and can in particular transport patients or persons (26) in rehabilitation facilities.

3. System according to one of the preceding claims, **characterized in that** a camera (17) and/or a touchscreen is provided for communicative contact of the patient or the person (26) with the nursing staff.

4. System according to one of the preceding claims, **characterized in that** devices for measuring the pulse and skin resistance (19) and an emergency signal transmitter with a corresponding button (20) are provided in the region of the patient or the person (26).

5. Method for networked transportation of patients or people with impaired mobility in a transportation chair using a system according to one of Claims 1 to 4, with the following method features:
a) a patient in question or a corresponding person (26) is reported by a control centre as requiring transportation from a ward A to another ward B,
b) the nursing staff on ward A place the patient or the person in the transportation chair (21) and report to the control centre when the patient or the person (26) is correctly supported, wherein the identity is ensured by the nursing staff or can be checked by means of a patient identity card,
c) the patient or the person (26) is automatically driven to ward B,
d) the patient or the person (26) is admitted for treatment in ward B and is then transported back to ward A by the same route.

## Revendications

1. Système pour le transport en réseau de patients ou de personnes à mobilité réduite dans un fauteuil de transport (21), avec les caractéristiques suivantes :
a) un véhicule de transport avec :
un châssis (1), des roues motrices (12) et une voie de pont (3),
b) un système d'alimentation en énergie, qui est alimenté soit par des conduites inductives, posées dans le sol, soit par des stations d'alimentation en énergie accessibles de manière stationnaire,
c) un fauteuil de transport (21) avec un support transversal (25) et un point d'amarrage pour la traverse d'amarrage (6) du véhicule de transport, et
d) un centre de commande pour la commande d'un processus de transport,
**caractérisé en ce que**
le véhicule de transport comprend une voie de pont (3) sur une plateforme de pont (11) soulevable et abaissable,
un chariot de roulement rotatif (5) étant prévu sur la voie de pont (3) avec un entraînement (4) pour la fixation d'une traverse d'amarrage (6),
un élément de réglage (31) entraîné par un autre entraînement (32) étant prévu pour actionner des barres de levage avant (53) et des barres de levage arrière (36), et
un agencement de levier intermédiaire (36, 47, 49, 51) étant prévu pour soulever la plate-forme de pont (11), au moyen duquel on obtient que la charge posée se trouve directement dans la zone des roues motrices (12).

2. Système selon la revendication 1, **caractérisé en ce que** le fauteuil de transport (21) peut être muni de dispositifs supplémentaires spéciaux appropriés au cas de soins respectif, et peut notamment transporter des patients ou des personnes (26) dans des établissements de rééducation.

3. Système selon l'une quelconque des revendications précédentes, **caractérisé en ce qu'**une caméra (17) et/ou un écran tactile est prévu pour le contact communicatif du patient ou de la personne (26) avec le personnel soignant.

4. Système selon l'une quelconque des revendications précédentes, **caractérisé en ce qu'**il est prévu, dans la zone du patient ou de la personne (26), des dispositifs pour la mesure du pouls et de la résistance de la peau (19) et un émetteur de signal d'urgence avec un boutonpoussoir correspondant (20).

5. Procédé pour le transport en réseau de patients ou de personnes à mobilité réduite dans un fauteuil de transport avec un système selon l'une quelconque des revendications 1 à 4, avec les caractéristiques de procédé suivantes :
a) un patient concerné ou une personne correspondante (26) est signalé (e) par un centre de commande comme nécessitant le transport d'un poste médical A à un autre poste médical B,
b) le personnel soignant du poste A place le patient ou la personne dans le fauteuil de transport (21) et signale au centre de commande que le patient ou la personne (26) est correctement positionné(e), l'identité étant vérifiée par le personnel soignant ou pouvant être contrôlée au moyen d'une carte d'identité du patient,
c) le patient ou la personne (26) est automatiquement conduit(e) au poste B,
d) le patient ou la personne (26) est amené (e) à son traitement dans le poste B et est ensuite transporté(e) en retour au poste A par le même chemin.
